# EUROPÄISCHE PATENTSCHRIFT

(11) **EP 0 417 503 B1**
(45) Veröffentlichungstag und Bekanntmachung des Hinweises auf die Patenterteilung: **09.11.1994**
(21) Anmeldenummer: 90115851.9
(22) Anmeldetag: 18.08.1990
(51) Int. Cl.: B65H 3/08, B65H 3/32

(54) **Verfahren und Vorrichtung zum Weiterverarbeiten von gestapelten, vorzugsweise gefalteten Druckereierzeugnissen**
Method and means for handling piled, preferably folded printed products
Procédé et dispositif pour le traitement ultérieur de produits imprimés empilés, de préférence pliés

(30) Priorität: 13.09.1989 CH 3340/89
(43) Veröffentlichungstag der Anmeldung: 20.03.1991
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 064 778
- CH-A- 637 087

## Beschreibung

Die vorliegende Erfindung betrifft ein Verfahren, sowie eine Vorrichtung zum Weiterverarbeiten von gestapelten, vorzugsweise gefalteten Druckereierzeugnissen, gemäss Oberbegriff des Anspruches 1 bzw. des Anspruches 6.

Aus der CH-A-598 106 und der entsprechenden US-A-4 127 262 ist eine Vorrichtung zum Weiterverarbeiten von gestapelten Druckereierzeugnissen dieser Art bekannt. Bei dieser Vorrichtung wird jeweils das unterste Druckereierzeugnis im Stapel im Bereich einer Ecke mittels eines Saugkopfes erfasst und zwischen zwei Trennwalzen hindurchgezogen, die entlang der Stapelgrundfläche bewegt werden und Teil einer Stapelauflage bilden. Durch die zwischen das unterste Druckereierzeugnis und das darüberliegende Druckereierzeugnis einfahrende Trennwalze wird das unterste Druckereierzeugnis vom Stapel abgelöst und fällt auf einen Wegförderer, der unterhalb des Stapels angeordnet ist. Dabei ist der Stapel so ausgerichtet, dass er mit zwei Seitenkanten rechtwinklig zur Förderrichtung des Wegförderers steht. Die derart abgelösten Druckereierzeugnisse werden durch den Wegförderer in einer Schuppenformation weggeführt, in der die Druckereierzeugnisse dachziegelartig übereinander liegen und mit ihren vorlaufenden Kanten rechtwinklig zur Förderrichtung des Wegförderers verlaufen.

In der Praxis hat sich bei dieser Vorrichtung gezeigt, dass der Stapel gegenüber der Förderrichtung des Wegförderers um einen kleinen Winkel von einigen Graden geschwenkt werden muss, um auf dem Wegförderer die gewünschte Schuppenformation zu bilden, in der, wie bereits erwähnt, die Druckereierzeugnisse mit der vorlaufenden Kante rechtwinklig zur Förderrichtung des Wegförderers verlaufen. Diese leichte Schrägstellung des Stapels ist deswegen erforderlich, weil mit dem Trennen der Druckereierzeugnisse an einer Ecke derselben begonnen wird und das Ablösen der Druckereierzeugnisse in einer Richtung fortgesetzt wird, die quer zur Förderrichtung des Wegförderers verläuft, was bedeutet, dass die einzelnen Bereiche der abgelösten Druckereierzeugnisse nacheinander auf dem Wegförderer zur Auflage kommen. Solche Vorrichtungen mit gegenüber der Förderrichtung des Wegförderers leicht schräg gestelltem Stapel werden von der Firma Ferag AG unter der Bezeichnung "Schnellanleger RA" (High-Speed Hopper RA) vertrieben.

Die vorstehend beschriebenen Vorrichtungen haben den Vorteil einer hohen Abbauleistung, sind jedoch mit dem Nachteil behaftet, dass der Zugriff zu den einzelnen Druckereierzeugnissen im Schuppenverband zwecks individueller Verarbeitung der Druckereierzeugnisse mit einem gewissen Aufwand verbunden ist.

Daneben ist eine Vorrichtung ähnlicher Art bekannt (CH-A-637 087), die jedoch von etwas anderer Konstruktion ist und bei der der Stapel weder zur Bewegungsrichtung der die Stapelauflage bildenden Trennwalzen noch zur Förderrichtung des Wegförderers schräg gestellt ist.

Im weiteren ist aus der GB-A-829 518 eine Vorrichtung zum Abziehen des jeweils untersten Blattes von einem Stapel bekannt, bei der das unterste Blatt durch einen Saugkopf erfasst und nach unten in den Wirkbereich von zwei Abzugsrollen gezogen wird. Der Blattstapel ist gegenüber der Abzugsrichtung der Rollen schräg gestellt, so dass die Blätter mit der vorgängig vom Saugkopf erfassten Ecke voraus durch die Abzugsrollen wegtransportiert werden. Die Blätter werden einzeln und nacheinander abgezogen und weggeführt, wodurch die Abbauleistung gegenüber den vorstehend erwähnten bekannten Vorrichtungen geringer ist.

Der vorliegenden Erfindung liegt nun die Aufgabe zugrunde, ein Verfahren und eine Vorrichtung der eingangs genannten Art zu schaffen, welches bzw. die bei hoher Leistung ein leichteres Ver- und Bearbeiten einzelner Druckprodukte im weggeführten Schuppenverband erlaubt als dies mit den eingangs erläuterten, bekannten Vorrichtungen möglich ist.

Diese Aufgabe wird erfindungsgemäss durch die Merkmale des kennzeichnenden Teiles des Anspruches 1 bzw. des Anspruches 6 gelöst.

Dadurch, dass die Druckereierzeugnisse nach wie vor mit gegenseitiger Überlappung auf den Wegförderer aufgelegt werden, jedoch so, dass alle Seitenkanten der Druckereierzeugnisse quer zur Förderrichtung des Wegförderers verlaufen und eine Ecke in Richtung der Wegförderrichtung weist, ist einerseits ein einwandfreies Wegfördern der in rascher Folge vom Stapel abgelösten Druckereierzeugnisse gewährleistet und andererseits ein leichter Zugriff zu den einzelnen Druckereierzeugnissen möglich. In der weggeführten Schuppenformation liegen nämlich die Bereiche von zwei Ecken jedes Druckereierzeugnisses sowie gewisse Bereiche von Seitenkanten vollständig frei. Dies erlaubt ein problemloses Angreifen an den einzelnen Druckereierzeugnissen.

Aus der EP-A-64 778 ist eine Vorrichtung zum Abbauen eines Stapels von gefalteten Druckereierzeugnissen von unten bekannt, bei der der Erzeugnisstapel zum Teil auf einem Förderband aufliegt. Dabei ist der Stapel bezüglich dieses Förderbandes derart schräggestellt, dass die Seitenkanten mit der Förderrichtung einen Winkel von 45° einschliessen. Das Förderband läuft über eine Unterdruckkammer und ist gelocht, so dass das jeweils unterste Erzeugnis im Stapel durch den Unterdruck an das Förderband angelegt und von letzterem unter dem Stapel weggezogen wird.

Dem Förderband ist ein Wegförderer nachgeschaltet, der die vom Stapel abgezogenen Erzeugnisse in einer Schuppenformation wegführt. Dieser Wegförderer ist nun so angeordnet, dass dessen Förderrichtung mit der Förderrichtung des Förderbandes auch einen Winkel von 45° einschliesst, wodurch die Schrägstellung des Stapels gegenüber dem Förderband um 45° wieder aufgehoben wird und die Seitenkanten der durch den Wegförderer weggeführten Erzeugnisse rechtwinklig, bzw. parallel zur Förderrichtung des Wegförderers verlaufen.

Bevorzugte Ausgestaltungen des erfindungsgemässen Verfahrens bzw. der erfindungsgemässen Vorrichtung bilden Gegenstand der abhängigen Ansprüche.

Im folgenden werden anhand der Zeichnung Ausführungsbeispiele des Erfindungsgegenstandes näher erläutert. Es zeigt rein schematisch:
- Fig. 1: in Draufsicht eine Vorrichtung zum Weiterverarbeiten von Druckereierzeugnissen;
- Fig. 2: einen Schnitt entlang der Linie II-II in Fig. 1, wobei jedoch gewisse Vorrichtungsteile weggelassen sind;
- Fig. 3: in einer der Fig. 1 entsprechenden Darstellung eine Variante einer erfindungsgemässen Vorrichtung; und
- Fig. 4: die auf dem Wegförderer gebildete Schuppenformation in Seitenansicht in Richtung des Pfeiles Z in Fig. 1
Die in den Figuren dargestellte Vorrichtung weist eine Stapelauflage 1 auf, welche durch in gegenseitigen Abständen angeordnete, zueinander parallele Trennwalzen 2 gebildet wird. Die Walzen 2 sind an ihren Enden an einer Kette 3 bzw. 4 befestigt, die in einem Kettenkanal 5 (siehe Fig. 2) verläuft. Die endlosen Ketten 3, 4 sind um Umlenkräder 6 bzw. 7 geführt, von denen ein Umlenkrad auf nicht dargestellte Weise angetrieben ist. Die Trennwalzen 2 werden somit entlang einer geschlossenen Umlaufbahn in Richtung des Pfeiles A umlaufend angetrieben.

Oberhalb der Stapelauflage 1 befindet sich ein Stapeltisch 8 mit Anschlägen 9, 10, 11, von denen die Anschläge 9 und 10 als Eckanschläge ausgebildet sind. Diese Anschläge 9, 10, 11 legen einen quaderförmigen Stapelraum 12 fest (Fig. 1), der mit einer Ecke 12a gegen die Bewegungsrichtung A der Trennwalzen 2 weisend schräggestellt ist. Diese Schrägstellung des Stapelraumes 12 ist in Fig. 1 durch den Winkel α dargestellt. Dieser Winkel α beträgt etwa 20°. Der Stapelraum 12 dient zur Aufnahme eines Stapels 13 von gefalteten Druckereierzeugnissen 14, z.B. Zeitungen, Zeitschriften und Teilen hievon (Fig. 2). In den Figuren ist die Falzkante dieser Druckereierzeugnisse 14 mit 14a bezeichnet, während deren Seitenkanten mit 14b und 14c sowie deren offene Seite mit 14d bezeichnet sind. Der Eckanschlag 9 ist feststehend, während die Anschläge 10 und 11 mittels eines Verstellmechanismus 15 bzw. 16 verstellt werden können, um die Grösse des Stapelraumes 12 an das Format des jeweils zu verarbeitenden Druckereierzeugnisses 14 anpassen zu können.

Die Trennwalzen 2 bewegen sich während ihres Umlaufes in Richtung des Pfeiles A entlang der Grundfläche 13a des Stapels 13 (Fig. 2) und wälzen sich am jeweils untersten Druckereierzeugnis 14 im Stapel 13 ab. Die Drehrichtung der Trennwalzen 2 ist in Fig. 2 mit dem Pfeil B bezeichnet. Dabei ist es erforderlich, dass die Umfangsgeschwindigkeit der Trennwalzen 2 deren Vorschubgeschwindigkeit entspricht. Um dies zu erreichen, ist benachbart zu einer Kette eine Reibleiste vorgesehen, die in Fig. 1 nur schematisch dargestellt und mit 17 bezeichnet ist. Die Trennwalzen 2 wälzen sich mit ihrem als Konus ausgebildeten Ende auf dieser Reibleiste 17 ab, welche auf nicht näher dargestellte Weise rechtwinklig zur Bewegungsrichtung A der Trennwalzen 2 verstellbar ist.

Unterhalb der vom Eckanschlag 9 festgelegten Ecke 12a des Stapelraumes 12 befindet sich ein Saugkopf 18, der am einen Ende eines Winkelhebels 19 befestigt ist (Fig. 2). Dieser Winkelhebel 19 ist am anderen Ende mittels einer Rolle 20 in einer Führungsschiene 21 geführt. Der Winkelhebel 19 ist weiter mittels eines Gelenkes 22 mit einem Planetengetriebe 23 verbunden. Der Aufbau des Antriebes für den Saugkopf 18 und die dadurch erzeugte Bewegungsbahn des letzteren sind in der bereits früher erwähnten CH-PS 598 106 (bzw. der entsprechenden US-PS 4 127 262) ausführlicher beschrieben. Der Saugkopf 18 ist weiter periodisch an eine nicht näher dargestellte Unterdruckquelle anschliessbar.

Der Saugkopf 18 fährt periodisch zwischen jeweils zwei benachbarte Trennwalzen 2 ein, erfasst eine Ecke 27 des untersten Druckereierzeugnisses 14′ und zieht diese Ecke 27 zwischen aufeinanderfolgenden Trennwalzen 2 hindurch, wie das in Fig. 2 dargestellt ist. Durch die in die Öffnung zwischen dem untersten Druckereierzeugnis 14′ und dem darüberliegenden Druckereierzeugnis 14˝ einfahrende Trennwalze 2 wird das unterste Druckereierzeugnis 14′ vom Stapel 13 abgelöst. Der Saugkopf 18 wird zu gegebener Zeit von der Unterdruckquelle abgetrennt und bewegt sich durch den Zwischenraum zwischen den beiden folgenden Trennwalzen 2 hindurch erneut nach oben, um das nächste Druckereierzeugnis 14˝ zu erfassen, wie das in der erwähnten CH-PS 598 106 und der entsprechenden US-PS 4 127 262 ausführlicher beschrieben ist. Die gegenüber der vorbekannten Vorrichtung, wie sie in den genannten Patentschriften gezeigt und beschrieben ist, weniger ausgeprägte Schrägstellung des Stapels 13 (α = ca. 20° im Vergleich zu etwa 45° bei der bekannten Vorrichtung) erleichtert das Abbiegen der vom Saugkopf 18 erfassten Ecke 27 und somit der Falzkante 14a besonders bei dicken Druckereierzeugnissen 14.

Unterhalb der Stapelauflage 1 und den Stapelraum 12 untergreifend ist ein Wegförderer 24 angeordnet, dessen Förderrichtung C mit der Bewegungsrichtung A der Trennwalzen 2 einen Winkel β bildet (Fig. 1). Der Stapelraum 12 ist nun mit einer seiner Ecken 12b in Förderrichtung C des Wegförderers 24 derart um einen Winkel γ (Fig. 1) schräggestellt, dass die vom Stapel 13 abgelösten Druckereierzeugnisse 14 mit allen Seitenkanten 14a, 14b, 14c und 14d quer zur Förderrichtung C des Wegförderers 24 verlaufend auf diesen Wegförderer 24 bzw. dachziegelartig auf das vorgängig abgelöste Druckereierzeugnis 14 aufgelegt werden, wie das insbesondere aus der Grundrissfigur 1 deutlich hervorgeht. Diese Schrägstellung des Stapelraumes 12 bezüglich der Förderrichtung C des Wegförderers 24 wird nun so gewählt, dass der erwähnte Winkel γ grösser als ungefähr 15° ist. Vorzugsweise wird der Stapelraum 12 derart schräggestellt, dass dieser Winkel γ zwischen ungefähr 30° und 60° und insbesondere zwischen etwa 30° und 45° liegt.

Wie die Fig. 1, 2 und 4 zeigen, werden die Druckereierzeugnisse 14 sich überlappend auf dem Wegförderer 24 abgelegt und von diesem in einer Schuppenformation S weggeführt, in der die eine Ecke 25 der Druckereierzeugnisse 14 vorausläuft. Wie aus der Fig. 1 deutlich hervorgeht, liegen in dieser weggeführten Schuppenformation S zwei Ecken 26 und 27 vollständig frei, die sich seitlich der Schuppenformation S befinden. Im weiteren ist die Falzkante 14a und eine Seitenkante 14b vollständig und die andere Seitenkante 14c, sowie die offene Seite 14d nur teilweise zugänglich. Bei jedem Druckereierzeugnis 14 ist ein L-förmiger Bereich 28 nicht vom nächsten, darüberliegenden Druckereierzeugnis 14 überdeckt. Dieser Bereich 28 ist somit ebenfalls zugänglich.

Dies ist im Gegensatz zur bereits erwähnten Vorrichtung gemäss CH-PS 598 106 (bzw. der entsprechenden US-PS 4 127 262), bei der die vom Stapel abgelösten Druckereierzeugnisse in einer Schuppenformation weggeführt werden, in der die vorlaufende Kante der Druckereierzeugnisse rechtwinklig zur Förderrichtung des Wegförderers verläuft und in der alle Ecken der Druckereierzeugnisse entweder auf dem vorauslaufenden Druckereierzeugnis aufliegen oder vom nächstfolgenden Druckereierzeugnis überdeckt sind.

Da wie erwähnt, die beiden seitlich der Schuppenformation S liegenden Ecken 26 und 27 jedes Druckereierzeugnisses 14 nicht mit einem anderen Druckereierzeugnis in Berührung stehen, kann im Bereich dieser Ecken 26, 27 ohne Schwierigkeiten einzeln auf die Druckereierzeugnisse 14 eingewirkt werden. So ist es z.B. möglich, an einer entlang des Wegförderers 24 angeordneten, nur schematisch dargestellten Entnahmestation 29 (Fig. 1) einzelne Erzeugnisse 14 im Bereich der Ecke 27 von Hand oder mit mechanischen Mitteln zu erfassen und in Richtung des Pfeiles D seitlich aus der Schuppenformation S herauszuziehen. Auf diese Weise können der Schuppenformation S sehr einfach einzelne Druckereierzeugnisse 14 entnommen werden, wie das in Fig. 1 durch das gestrichelt dargestellte Druckereierzeugnis 14‴ dargestellt ist. Da der durch das nachfolgende Druckereierzeugnis 14 nicht überdeckte Bereich 28 jedes Druckereierzeugnisses 14 verhältnismässig gross ist, lässt sich das der Schuppenformation S zu entnehmende Druckereierzeugnis 14 im Schuppenverband leicht optisch identifizieren. Dadurch ist es möglich, manuell oder maschinell problemlos gewisse Druckereierzeugnisse 14 aus der Schuppenformation S′ auszuscheiden.

Das Ablegen der vom Stapel 13 abgelösten Druckereierzeugnisse 14 in der in der Fig. 1 dargestellten Schuppenformation S hat noch den weiteren Vorteil, dass die Höhe H der Schuppenformation im Bereich der Ecke 12a des Stapelraumes 12 verhältnismässig gering ist (siehe Fig. 4). Das ermöglicht es, den Wegförderer 24 vergleichsweise nahe an der Stapelunterseite 13a anzuordnen, so dass die Fallhöhe der abgelösten Druckereierzeugnisse 14 möglichst klein wird.

In Fig. 3 ist in einer der Fig. 1 entsprechenden Darstellung eine Variante der erfindungsgemässen Vorrichtung gezeigt, bei der das Ablösen der Druckereierzeugnisse vom Stapel 13 und das Ablegen der Druckereierzeugnisse 14 auf den Wegförderer 24 in einer Schuppenformation S gleich erfolgt wie das anhand der Fig. 1 erläutert worden ist. Wegen dieser Identität zwischen den Ausführungsformen gemäss den Fig. 1 und 3 sind in letzterer nicht mehr alle Bezugszeichen eingetragen.

Die Ausführungsform gemäss Fig. 3 unterscheidet sich von derjenigen gemäss Fig. 1 dadurch, dass dem Wegförderer 24 ein weiterer Wegförderer 30 und/oder 31 nachgeschaltet ist. Die Wegförderer 30, 31 weisen eine Förderrichtung E bzw. F auf, die mit der Förderrichtung C des ersten Wegförderers 24 einen Winkel δ bzw. δ ′ bildet. Die Förderrichtung E bzw. F der nachgeschalteten Wegförderer 30, 31 ist bezüglich der Förderrichtung C des ersten Wegförderers 24 so gewählt, dass in der durch diese nachgeschalteten Wegförderer 30, 31 weggeführten Schuppenformation S′ die Druckereierzeugnisse 14 eine Lage einnehmen, in der die vorlaufenden Kanten 14a bzw. 14b rechtwinklig zur Förderrichtung E bzw. F der Wegförderer 30 bzw. 31 steht. Somit kann aus der vom Wegförderer 24 geförderten Schuppenformation S auf einfache Weise eine "Normal"-Schuppenformation S′ gebildet werden, wie sie häufig für eine Weiterverarbeitung benötigt wird. Es ist noch darauf hinzuweisen, dass in der durch den Wegförderer 30 weggeführten Schuppenformation S′ die vorlaufende Kante der Druckereierzeugnisse 14 durch die Falzkante 14a gebildet wird, während in der Schuppenformation S′, die vom anderen Wegförderer 31 weggeführt wird, die vorlaufende Kante durch die Seitenkante 14b gebildet wird.

Bei beiden gezeigten Ausführungsformen ist der Wegförderer 24 so angeordnet, dass die Druckereierzeugnisse 14 mit der Ecke 25 vorauslaufend weggeführt werden. Es ist jedoch durchaus möglich, den Wegförderer 24 mit gegenüber der Förderrichtung C entgegengesetzter Förderrichtung anzuordnen, so dass die Druckereierzeugnisse mit ihrer der Ecke 25 gegenüberliegenden Ecke vorauslaufend und der offenen Seite 14d voran weggeführt werden.

Daneben wäre es auch möglich, den Wegförderer 24 gegenüber der in den Fig. 1 und 3 gezeigten Lage um 90° zu drehen, um so die Druckereierzeugnisse 14 mit den Ecken 26 bzw. 27 vorauslaufend wegführen zu können. Doch sind bei einer solchen Variante gegenüber den gezeigten Ausführungsformen konstruktive Änderungen am Trennwalzenumlauf nötig.

## Patentansprüche

1. Verfahren zum Weiterverarbeiten von in einem Stapel (13) gestapelten, vorzugsweise gefalteten Druckereierzeugnissen (14), bei dem nacheinander jeweils das unterste Druckereierzeugnis (14') im auf einer Stapelauflage (1) aufliegenden Stapel (13) im Bereich einer Ecke (27) erfasst, mit diesem Eckbereich nach abwärts bewegt und anschliessend durch ein Trennelement (2), das im nach abwärts bewegten Eckbereich (27) zwischen die übereinanderliegenden Druckereierzeugnisse (14', 14'') einfährt und in einer quer zu den Seitenkanten des Stapels (13) verlaufenden Richtung entlang dessen Grundfläche (13a) bewegt wird, vom Stapel (13) abgelöst wird und die so nacheinander vom Stapel (13) abgelösten Druckereierzeugnisse (14) sich überlappend auf einen unterhalb der Stapelauflage (1) angeordneten Wegförderer (24) abgelegt und von diesem in Schuppenformation (S) weggeführt werden, dadurch gekennzeichnet, dass die Druckereierzeugnisse (14) mit allen Seitenkanten (14a-14d) quer zur Förderrichtung (C) des Wegförderers (24) verlaufend auf das jeweils vorgängig vom Stapel (13) abgelöste Druckereierzeugnis (14) aufgelegt und mit einer Ecke (25) vorauslaufend weggeführt werden.

2. Verfahren nach Anspruch 1, dadurch gekennzeichnet, dass die Druckereierzeugnisse (14) zum Ablösen vom Stapel (13) im Bereich einer Ecke (27) erfasst werden, die in der weggeführten Schuppenformation (S) zu einer nachlaufenden Ecke wird.

3. Verfahren nach Anspruch 1, dadurch gekennzeichnet, dass in der weggeführten Schuppenformation (S) auf einzelne Druckereierzeugnisse (14''') in deren vom darüberliegenden Druckereierzeugnis (14) nicht überdeckten Bereich (28) eingewirkt wird.

4. Verfahren nach Anspruch 3, dadurch gekennzeichnet, dass im Bereich einer der beiden freiliegenden, in der weggeführten Schuppenformation (S) seitlich liegenden Ecken (26, 27) einzelner Druckereierzeugnisse (14''') eingewirkt wird.

5. Verfahren nach Anspruch 4, dadurch gekennzeichnet, dass einzelne Druckereierzeugnisse (14''') im Bereich einer der freiliegenden Ecken (27) erfasst und seitlich aus der Schuppenformation (S) herausgezogen werden.

6. Vorrichtung zum Weiterverarbeiten von in einem Stapel (13) gestapelten, vorzugsweise gefalteten Druckereierzeugnissen (14) mit einer Stapelauflage (1), die durch entlang einer geschlossenen Bahn umlaufend angetriebene, in gegenseitigen Abständen angeordnete, walzenförmige Trennelemente (2) gebildet ist, mit einem oberhalb der Stapelauflage (1) vorgesehenen, quaderförmigen Stapelraum (12), der mit einer seiner Ecken (12a) gegen die Bewegungsrichtung (A) der Trennelemente (2) weisend schräggestellt ist, mit einem unterhalb der Stapelauflage (1) angeordneten, antreibbaren Separierelement (18), das zum Erfassen und zum Durchziehen des Bereiches der gegen die Bewegungsrichtung (A) der Trennelemente (2) weisenden Ecke (27) des jeweils untersten Druckereiproduktes (14) periodisch zwischen zwei benachbarte Trennelemente (2) einfahrbar ist, und mit einem unterhalb der Stapelauflage (1) angeordneten, kontinuierlich antreibbaren Wegförderer (24), dessen Förderrichtung (C) mit der Bewegungsrichtung (A) der Trennelemente (2) einen Winkel (β) bildet und auf den die nacheinander vom Stapel (13) abgelösten Druckereierzeugnisse (14) sich überlappend abgelegt werden, dadurch gekennzeichnet, dass der quaderförmige Stapelraum (12) mit einer seiner Ecken (12b) in Förderrichtung (C) des Wegförderers (24) weisend um einen derartigen Winkel (γ) gegenüber der Förderrichtung (C) des Wegförderers (24) schräggestellt ist, dass die vom Stapel (13) abgelösten Druckereierzeugnisse (14) mit allen Seitenkanten (14a-14d) quer zur Förderrichtung (C) des Wegförderers (24) verlaufend und mit einer Ecke (25) in Förderrichtung (C) des Wegförderers (24) weisend auf den Wegförderer (24) bzw. auf das vorgängig auf diesen abgelegte Druckereierzeugnis (14) zur Auflage kommen.

7. Vorrichtung nach Anspruch 6, dadurch gekennzeichnet, dass der Winkel (γ), um den der Stapelraum (12) schräggestellt ist, zwischen der Förderrichtung (C) des Wegförderers (24) und einer Seitenfläche des Stapelraumes (12), die an die in dieser Förderrichtung (C) weisende Ecke (12b) des Stapelraumes (12) anschliesst, mindestens ungefähr 15° beträgt.

8. Vorrichtung nach Anspruch 7, dadurch gekennzeichnet, dass der Stapelraum (12) um einen Winkel (γ) schräggestellt ist, der zwischen ungefähr 30° und 60°, vorzugsweise etwa zwischen 30° und 45° liegt.

9. Vorrichtung nach Anspruch 7, dadurch gekennzeichnet, dass der Stapelraum (12) mit einer Ecke (12b) in Förderrichtung (C) des Wegförderers (24) weisend schräggestellt ist, die von der gegen die Bewegungsrichtung (A) der Trennelemente (2) weisenden Ecke (12a) verschieden ist und vorzugsweise zu letzterer benachbart ist.

10. Vorrichtung nach Anspruch 6, gekennzeichnet durch eine entlang des Wegförderers (24) angeordnete Arbeitsstation (29), an der auf einzelne Druckereierzeugnisse (14''') in deren vom darüberliegenden Druckereierzeugnis (14) nicht überdeckten Bereich eingewirkt wird.

11. Vorrichtung nach Anspruch 10, dadurch gekennzeichnet, dass die Arbeitsstation als Entnahmestation (29) ausgebildet ist, an der einzelne Druckereierzeugnisse (14''') im Bereich einer der beiden freiliegenden, in der Schuppenformation (S) seitlich liegenden Ecken (26, 27) erfasst und seitlich aus der Schuppenformation (S) herausgezogen werden.

12. Vorrichtung nach Anspruch 6, dadurch gekennzeichnet, dass dem ersten Wegförderer (24) ein zweiter Wegförderer (30, 31) nachgeschaltet ist, dessen Förderrichtung (E, F) mit der Förderrichtung (C) des ersten Wegförderers (24) einen derartigen Winkel (δ, δ ') bildet, dass in der durch den zweiten Wegförderer (30, 31) weggeführten Schuppenformation (S') die vorlaufenden Kanten (14a, 14b) der Druckereierzeugnisse (14) mit der Förderrichtung (E, F) des zweiten Wegförderers (30, 31) jeweils einen rechten Winkel bilden.

## Claims

1. A method for the processing of printed products (14), stacked in a stack (13) and preferably folded, in which in succession in each case the lowest printed product (14') in the stack (13), resting on a stack support (1), is picked up in the region of a corner (27), is moved downward by this corner region and is then separated from the stack (13) by a separating element (2), which in the downwardly moved corner region (27) enters between the printed products (14', 14'') lying one above the other and is moved in a direction running transversely to the lateral edges of the stack (13) along its base surface (13a), and the printed products (14) thus separated in succession from the stack (13) are deposited overlapping each other onto a conveyor (24) arranged beneath the stack support (1) and are carried away by it in a scale formation (S), characterised in that the printed products (14) are placed with all lateral edges (14a-14d) running transversely to the conveying direction (C) of the conveyor (24) onto the printed product (14) in each case previously separated from the stack (13), and are carried away with one corner (25) leading.

2. A method according to Claim 1, characterised in that for separation from the stack (13), the printed products (14) are picked up in the region of a corner (27), which in the scale formation (S) which is carried away, becomes a trailing corner.

3. A method according to Claim 1, characterised in that in the scale formation (S) which is carried away, action is taken on individual printed products (14'''), in their region (28) which is not covered by the printed product (14) lying thereabove.

4. A method according to Claim 3, characterised in that action is taken in the region of one of the two exposed corners (26,27) of individual printed products (14''') lying laterally in the scale formation (S) which is carried away.

5. A method according to Claim 4, characterised in that individual printed products (14''') are picked up in the region of one of the exposed corners (27) and are drawn out laterally from the scale formation (S).

6. A device for the processing of printed products (14), stacked in a stack (13) and preferably folded, with a stack support (1), which is formed by cylindrical separating elements (2), driven so as to circulate along a closed path and arranged at distances from each other, with a square-shaped stack chamber (12) provided above the stack support (1), which is placed obliquely with one of its corners (12a) pointing towards the direction of movement (A) of the separating elements (2), with a drivable isolating element (18) arranged beneath the stack support (1), which element is able to be introduced periodically between two adjacent separating elements (2) to pick up and pull through the region of the corner (27) of the lowest printed product (14) in each case pointing towards the direction of movement (A) of the separating elements (2), and with a continuously drivable conveyor (24) arranged beneath the stack support (1), the conveying direction (C) of which forms an angle (β) with the direction of movement (A) of the separating elements (2) and onto which the printed products (14), separated in succession from the stack (13), are deposited overlapping each other, characterised in that the square stack chamber (12) is placed obliquely with one of its corners (12b) pointing in the conveying direction (C) of the conveyor (24) at such an angle (γ) with respect to the conveying direction (C) of the conveyor (24) that the printed products (14) separated from the stack (13) come to rest with all lateral edges (14a-14d) running transversely to the conveying direction (C) of the conveyor (24) and with one corner (25) pointing in the conveying direction (C) of the conveyor (24) on the conveyor (24) or on the printed product (14) previously deposited thereon.

7. A device according to Claim 6, characterised in that the angle (γ) at which the stack chamber (12) is obliquely placed, between the conveying direction (C) of the conveyor (24) and a lateral face of the stack chamber (12), which adjoins the corner (12b) of the stack chamber (12) pointing in this conveying direction (C), amounts to at least approximately 15°.

8. A device according to Claim 7, characterised in that the stack chamber (12) is placed obliquely at an angle (γ), which lies between approximately 30° and 60°, preferably approximately between 30° and 45°.

9. A device according to Claim 7, characterised in that the stack chamber (12) is placed obliquely with a corner (12b) pointing in the conveying direction (C) of the conveyor (24), which is different from the corner (12a) pointing away from the direction of movement (A) of the separating elements (2) and which is preferably adjacent to the latter.

10. A device according to Claim 6, characterised by a work station (29) arranged along the conveyor (24), at which action is taken on individual printed products (14''') in their region which is not covered by the printed product (14) lying thereabove.

11. A device according to Claim 10, characterised in that the work station is constructed as a removal station (29), at which individual printed products (14''') are picked up in the region of one of the two exposed corners (26,27) lying laterally in the scale formation (S), and are withdrawn laterally from the scale formation (S).

12. A device according to Claim 6, characterised in that a second conveyor (30,31) is arranged after the first conveyor (24), the conveying direction (E, F) of which second conveyor forms an angle (δ ,δ') with the conveying direction (C) of the first conveyor (24) such that in the scale formation (S') which is carried away by the second conveyor (30,31), the leading edges (14a, 14b) of the printed products (14) in each case form a right angle with the conveying direction (E, F) of the second conveyor (30, 31).

## Revendications

1. Procédé de traitement ultérieur de produits imprimés (14) entassés en une pile (13), de préférence pliés, suivant lequel le produit imprimé (14') se trouvant au bas de la pile (13) qui repose sur un support (1) est saisi successivement dans la région d'un angle (27), est déplacé vers le bas par cette région d'angle puis est dégagé de la pile (13) par un élément séparateur (2) qui pénètre dans la région d'angle (27) déplacée vers le bas entre les produits imprimés superposes (14', 14'') et qui est déplacé dans une direction oblique par rapport aux bords latéraux de la pile (13), le long de la surface de base (13a) de cette dernière, et les produits imprimés (14) ainsi dégagés successivement de la pile (13) sont déposés de manière qu'ils se chevauchent sur un transporteur d'évacuation (24) disposé sous le support (1) de la pile, puis sont évacués par ce transporteur en formation imbriquée (S), caractérisé en ce que les produits imprimés (14) sont déposés sur le produit imprimé (14) précédemment dégagé de la pile (13) de manière que tous leurs bords latéraux (14a - 14d) soient obliques sur la direction de transport (C) du transporteur d'évacuation (24) et sont évacués en ayant un angle (25) en tête.

2. Procédé selon la revendication 1, caractérisé en ce que, pour être dégagés de la pile (13), les produits imprimés (14) sont saisis dans la région d'un angle (27) qui devient un angle de queue dans la formation imbriquée (S) qui est évacuée.

3. Procédé selon la revendication 1, caractérisé en ce qu'une action est exercée, dans la formation imbriquée et évacuée (S), sur la région (28) des produits imprimés individuels (14''') qui n'est pas recouverte par le produit imprimé surjacent (14).

4. Procédé selon la revendication 3, caractérisé en ce qu'une action est exercée dans la région de l'un des deux angles libres (26, 27) des produits individuels imprimés (14''') qui sont situés latéralement dans la formation imbriquée et évacuée (S).

5. Procédé selon la revendication 4, caractérisé en ce que les produits imprimés individuels (14''') sont saisis dans la région de l'un des angles libres (27) et sont extraits latéralement de la formation imbriquée (S).

6. Dispositif de traitement ultérieur de produits imprimés (14) entassés en une pile (13), de préférence pliés, comprenant un support (1) de la pile qui est formé d'éléments séparateurs (2) en forme de rouleaux, placés à distance les uns des autres et entraînés le long d'une voie en circuit fermé, un espace parallélépipédique d'empilement (12) prévu au-dessus du support (1) de la pile et disposé obliquement de manière que l'un (12a) de ses angles soit orienté dans le sens (A) de déplacement des éléments séparateurs (2), un élément commandé (18) de détachement disposé sous le support (1) de la pile et pouvant être introduit périodiquement entre deux éléments séparateurs voisins (2) pour saisir et entraîner la région de l'angle (27) du produit imprimé inférieur (14) qui est orientée dans le sens (A) de déplacement des éléments séparateurs, ainsi qu'un transporteur d'évacuation (24) commandé en continu, placé sous le support (1) de la pile, dont la direction de transport (C) inscrit un angle (β) avec la direction (A) du mouvement des éléments séparateurs (2) et sur lequel les produits imprimés (14) dégagés successivement de la pile (13) sont déposés à chevauchement, caractérisé en ce que l'espace parallélépipédique d'empilement (12) est disposé obliquement, en ayant l'un de ses angles (12b) orienté dans le sens (C) de transport du transporteur d'évacuation (24), suivant un angle (γ) tel, par rapport au sens (C) de transport du transporteur d'évacuation (24), que les produits imprimés (14) dégagés de la pile (13) aient tous leurs bords latéraux (14a - 14d) qui soient obliques sur le sens (C) de transport du transporteur d'évacuation (24) et qu'ils entrent en appui sur le transporteur d'évacuation (24) ou sur le produit imprimé (14) précédemment déposé sur celui-ci en ayant un angle (25) orienté dans le sens de transport (C) du transporteur d'évacuation (24).

7. Dispositif selon la revendication 6, caractérisé en ce que l'angle (γ) suivant lequel l'espace d'empilement (12) est disposé obliquement et qui est inscrit entre le sens (C) de transport du transporteur d'évacuation (24) et une surface latérale de l'espace d'empilement (12) qui est dans le prolongement de l'angle (12b) de l'espace d'empilement (12) orienté dans ce sens de transport (C) est au moins approximativement de 15°.

8. Dispositif selon la revendication 7, caractérisé en ce que l'espace d'empilement (12) est disposé obliquement suivant un angle (γ) qui est compris entre environ 30° et 60°, de préférence entre environ 30° et 45°.

9. Dispositif selon la revendication 7, caractérisé en ce que l'espace d'empilement (12) est disposé obliquement en ayant un angle (12b) qui est orienté dans le sens de transport (C) du transporteur d'évacuation (24) et qui est différent de l'angle (12a) orienté dans la direction (A) de déplacement des éléments séparateurs (2) et de préférence qui est voisin de ce dernier.

10. Dispositif selon la revendication 6, caractérisé par un poste de travail (29) disposé le long du transporteur d'évacuation (24) et auquel une action est exercée sur la région des produits imprimés individuels (14''') qui n'est pas recouverte par le produit imprimé surjacent (14).

11. Dispositif selon la revendication 10, caractérisé en ce que le poste de travail est constitué d'un poste de prélèvement (29) auquel les produits imprimés individuels (14''') sont saisis dans la région de l'un des deux angles libres (26, 27) situés latéralement dans la formation imbriquée (S) et sont extraits latéralement de la formation imbriquée (S).

12. Dispositif selon la revendication 6, caractérisé en ce qu'un second transporteur d'évacuation (30, 31) monté en aval du premier transporteur d'évacuation (24) a un sens de transport (E, F) qui inscrit avec le sens de transport (C) du premier transporteur d'évacuation (24) un angle tel (δ,δ') que, dans la formation imbriquée (S') évacuée par le second transporteur d'évacuation (30, 31), les bords de tête (14a, 14b) des produits imprimés (14) inscrivent un angle droit avec le sens de transport (E, F) du second transporteur d'évacuation (30, 31).
